# EUROPÄISCHE PATENTSCHRIFT

(11) **EP 0 686 748 B1**
(45) Veröffentlichungstag und Bekanntmachung des Hinweises auf die Patenterteilung: **01.10.1997**
(21) Anmeldenummer: 95107379.0
(22) Anmeldetag: 16.05.1995
(51) Int. Cl.: E05D 5/14, E05D 7/10, E05D 9/00

(54) **Scharnierstiftloses wartungsfrei gelagertes Blechscharnier für Kraftwagentüren**
Pinless and maintenance free sheet-metal hinge for vehicles
Charnière en tôle sans fiche et sans entretien pour véhicules

(30) Priorität: 08.06.1994 DE 9409285 U
(43) Veröffentlichungstag der Anmeldung: 13.12.1995
(73) Patentinhaber: ED. SCHARWÄCHTER GmbH & Co. KG, D-42809 Remscheid (DE)
(72) Erfinder: Klüting, Bernd-Alfred, Dipl.-Ing., D-42477 Radevormwald (DE)
(74) Vertreter: Schön, Theodor, Patent- und Zivilingenieur

(56) Entgegenhaltungen:
- EP-A- 0 106 693
- DE-U- 9 014 392

## Beschreibung

Die Erfindung bezieht sich auf ein scharnierstiftloses wartungsfrei gelagertes und aus Blechmaterialzuschnitten gefertigtes Kraftwagentürscharnier, bestehend aus zwei über Scharnierlappen an je einem der beiden Türanordnungsteile befestigbaren und mit ihren Gewerbeteilbereichen ineinandergreifenden Scharnierhälften, die beide jeweils aus einem Blechmaterialzuschnitt geformt sind und beide jeweils in ihrem Gewerbebereich zwei senkrecht zur Scharnierachse gerichtete Gewerbeteilbereiche aufweisen, und bei dem die beiden Scharnierhälften über ihre bei eingebautem Kraftwagentürscharnier wechselseitig einander zugeordneten, zueinander parallelen, wie obengenannt senkrecht zur Scharnierachse gerichteten Gewerbeteilbereiche sowie unter Zwischenschaltung von Lagerbuchsen oder Scheiben aus einem wartungsfreien Lagermaterial um eine Scharnierachse schwenkbar aneinander gelagert sind.

Ein derartiges Scharnier ist aus EP-A-0 215 568 bekannt.

Bei den bekannten und üblichen Bauarten von Kraftwagentürscharnieren US-PS 5 092 017, deren beide Scharnierhälften jeweils aus einem Blechmaterialzuschnitt geformt und mittels wartungsfreier Lagermittel aneinander gelagert sind, sind die beiden Scharnierhälften vermittels eines durchgehenden Scharnierstiftes, der in Augenbohrungen der Gewerbeteilbereiche der beiden Scharnierflügel jeweils über Kragenbuchsen gelagert ist, schwenkbar unter; einander verbunden. Eine solche herkömmliche Ausbildung eines Kraftwagentürscharnieres erfordert einen verhältnismäßig hohen Aufwand für dessen Herstellung und dessen Zusammenbau.

Für aushängbare Fahrzeugtüren ist darüberhinaus auch bereits eine Bauart von Kraftwagentürscharnieren bekannt geworden, siehe EP-OS 0215568, bei der die beiden Scharnierhälften ebenfalls aus Blechmaterialzuschnitten geformt, jedoch nicht mittels eines durchgehenden Scharnierstiftes untereinander verbunden sind. Bei diesem bekannten Blechscharnier ist jeweils an einem der beiden Gewerbeteilbereiche einer Scharnierhälfte ein Scharnierstiftstummel befestigt, der in eine mittels einer Kragenbuchse aus einem wartungsfreien Lagermaterial ausgekleidete Augenbohrung im entsprechenden Gewerbeteilbereich der anderen Scharnierhälfte eingreift. Da bei dieser Bauart zwei getrennt herzustellende und an den Gewerbeteilbereichen der Scharnierhälften zu befestigende Scharnierstiftstummel erforderlich sind, ist der Herstellungsaufwand für ein dieserart gestaltetes Scharnier zumindest nicht geringer als der Herstellungsaufwand für ein mit einem durchgehenden Scharnierstift versehenes Scharnier.

Der Erfindung liegt die Aufgabe zugrunde ein aus Blechmaterialzuschnitten-gebildetes und aus einer geringstmöglichen Anzahl von Einzeilteilen bestehendes Kraftwagentürscharnier mit wartungsfreier Lagerung zu schaffen, welches unter Einsatz vollautomatisierter Maschinen herstell-und zusammenbaubar ist.

Diese Aufgabe wird erfindungsgemäß dadurch gelöst, daß an den genannten zueinander parallelen Gewerbeteilbereichen jeder der beiden Scharnierhälften zueinander und zur Scharnierachse konzentrische Durchzüge angeordnet sind, und daß die Durchzüge von der einen zur anderen Scharnierhälfte unterschiedliche Durchmesser aufweisen, derart, daß die Durchzüge beider Scharnierhälften zur Bildung der Scharnierverbindung nach Art von Vater-und Muttersteckerteil ineinandersteckbar sind. Die Durchzüge bilden dabei auf der einen Seite eine Art von Achsstummeln und auf der anderen Seite eine Art von Nabenteilen, wobei sich der Vorteil ergibt, daß sowohl die Achsstummel als auch die Nabenteile im Zuge der Ausformung der Scharnierhälften jeweils aus einem Blechmaterialzuschnitt in einem Arbeitsgang und mit den Scharnierhälften einteilig hergestellt bzw. ausgebildet werden können, so daß weder zusätzliche Teile noch beondere Montagearbeiten für deren Verbindung mit den Scharnierhälften erforderlich werden. Zugleich ergibt sich hinsichtlich des Zusammenbaues des Scharnieres der weitere Vorteil, daß die beiden vorgeformten Scharnierhälften, gegebenenfalls unter Beifügung von Lagermitteln aus wartungsfreiem Lagermaterial, lediglich ineinandergesteckt werden müssen. Insbesondere können die erfindungsgemäß gestalteten Blechscharniere auf verhältnismäßig einfachen automatischen Maschinen zusammengebaut werden.

Erfindunggemäß kann dabei, ohne Schaden für die Einfachheit sowohl der Herstellung der Scharnierhälften als auch des Zusammenbaues des Scharnieres, sowohl eine bezüglich der beiden Gewerbeteilbereiche beider Scharnierhälften gleichsinnig ausgerichtete Ausbildung der Durchzüge als auch eine vom einen zum anderen Gewerbeteilbereich jeder der beiden Scharnierhälften gegensinnig ausgrichtete Ausbildung der Durchzüge angewendet werden.

In einer ersten einfachen Ausführungsform eines erfindungsgemäßen Scharnieres ist vorgesehen, daß der Außendurchmesser der das Vatersteckerteil bildenden Durchzüge der einen Scharnierhälfte wenigstens annähernd dem Innendurchmesser der das Muttersteckerteil bildenden Durchzüge der anderen Scharnierhälfte entspricht, derart daß die beiden Teile, Vater-und Mutterstekkerteil mit einem eine gegenseitige Drehung um die Scharnierachse zulassenden Spiel ineinandergreifen. Eine wartungsfreie Lagerung des Scharnieres wird hierbei zweckmäßigerweise dadurch erreicht, daß die Gewerbeteilbereiche beider Scharnierhälften vermittels Beilagscheiben aus einem wartungsfreien Lagermaterial aufeinander aufliegen.

Bei einer anderen, bevorzugten Ausführungsform ist in Weiterbildung der Erfindung vorgesehen, daß der Außendurchmesser der das Vatersteckerteil bildenden Durchzüge der einen Scharnierhälfte kleiner ist als der Innendurchmesser der das Muttersteckerteil bildenden Durchzüge der anderen Scharnierhälfte, wobei zweckmässigerweise zusätzlich vorgesehen ist, daß die den größeren Innendurchmesser aufweisenden, das Muttersteckerteil bildenden Durchzüge der anderen Scharnierhälfte mit einer einen erweiterten Bereich gegen eine verengten Bereich abgrenzenden Absetzung versehen sind, derart, daß in den erweiterten Bereich der das Muttersteckerteil bildenden Durchzüge als Kragenbuchsen ausgebildete Lagerbuchsen aus einem wartungsfreien Lagermaterial einsetzbar und zugleich in axiialer Richtung abgestützt sind. Bei dieser Ausführungsform werden die Tragkräfte des Scharnieres ebenfalls durch die vermittels der Kragen der Lgerbuchsen unter wartungsfreier Lagerung aufeinander aufliegenden Gewerbeteilbereiche des Scharnierhälften übertragen. Zusätzlich sind die die jeweiligen Vatersteckerteile bildenden Durchzüge der einen Scharnierhälfte in radialer Richtung ausschließlich über die als Kragenbuchsen ausgebildeten Lagerbuchsen in den Muttersteckerteilen abgestützt, so daß eine vollständige wartungsfreie Lagerung aller gegeneinander beweglichen Bereiche beider Scharnierhälften gewährleistet ist.

Diese Ausführungsform ermöglicht es darüberhinaus, daß der Innendurchmesser des verengten Bereiches der den größeren Innendurchmesser aufweisenden und die Muttersteckerteile bildenden Durchzüge einen freigängigen Durchgang der die Vatersteckerteile bildenden Durchzüge der anderen Scharnierhälfte zuläßt. Damit wird jedwede metallische Berührung zwischen den beiden Scharnierhälften ausgeschlossen, so daß auch bei langzeitigen Betrieb des Scharnieres weder ein Abrieb noch eine dadurch bedingte Korrosion entstehen kann.

Um das Scharnier gegebenenfalls in einfachster Weise und ohne zusätzlichen Aufwand mit einer Aushängesicherung versehen zu können ist erfindungsgemäß weiterhin vorgesehen, daß die das Vatersteckerteil bildenden Durchzüge der einen Scharnierhälfte eine größere axiale Länge aufweisen als die das Muttersteckerteil bildenden Durchzüge der anderen Scharnierhälfte und im Bereich ihres freien Endes mit Mitteln zur Anbringung eines Sicherungselementes versehen sind.

Im Einzelnen kann die Aushängesicherung durch einen auf das Vatersteckerteil aufsetzbaren Sprengring gebildet werden, wozu vorgesehen sein kann, daß die Mittel zur Anbringung eines Sicherungselementes durch eine umlaufende Einschnürung im Bereich seines freien Endes gebildet sind.

Als eine Aushängesicherung bildendes Sicherungsmittel kann aber auch eine Schraubenmutter oder dergl. in Betracht gezogen werden, wobei dann vorzusehen ist, daß die Mittel zur Anbringung eines Sicherungselementes durch ein aufgerolltes Gewinde gebildet sind.

Eine besonders einfache und kein zusätzliches Bauteil erfordernde Gestaltung einer Aushängesicherung kann durch eine nachträgliche Verformung des freien Endes des Vatersteckerteiles erreicht werden, wozu nach einem weiteren Merkmal der Erfindung vorgesehen sein kann, daß die das Vatersteckerteil bildenden Durchzüge der einen Scharnierhälfte eine größere axiale Länge aufweisen als die das Muttersteckerteil bildenden Durchzüge der anderen Scharnierhälfte und im Bereich ihres freien Endes als Hohlniet oder dergl. ausgebildet sind.

Es versteht sich von selbst, daß im Rahmen der Erfindung die Anordnung einer Aushängesicherung an lediglich einem der beiden Vatersteckerteile der einen Scharnierhälfte vorgesehen sein kann.

Die Erfindung ist in der nachfolgenden Beispielsbeschreibung anhand dreier in der Zeichnung dargestellter Ausführungsbeispiele im Einzelnen beschrieben.

In der Zeichnung zeigt die
- Figur 1: eine teilweise geschnittene Seitenansicht einer ersten Ausführungsform eines Kraftwagentürscharnieres;
- Figur 2: eine teilweise geschnittene Seitenansicht einer zweiten Ausführungsform eines Kraftwagentürscharnieres;
- Figur 3: eine teilweise geschnittene Seitenansicht einer dritten Ausführungsform eines Kraftwagentürscharnieres;

Die in den Figur 1 und 2 dargestellten Kraftwagentürscharniere bestehen aus zwei jeweils aus einem Blechmaterialzuschnitt geformten Scharnierhälften 1 und 2, deren jede über einen Scharnierlappen 3 bzw. 4 an jeweils einem der beiden Türanordnungsteile Tür oder Türsäule befestigbar ist und deren jede zwei zueinander parallel und zur Scharnierachse 5 senkrecht ausgerichtete Gewerbeteilbereiche 6 bzw. 7 aufweist. In den Gewerbeteilbereichen 6 der einen Scharnierhälfte 1 sind zur Scharnierachse 5 konzentrische, Vatersteckerteile bildende Durchzüge 8 ausgebildet. Desgleichen sind auch in der anderen Scharnierhälfte 2 zur Scharnierachse 5 und zu den Durchzügen 8 der einen Scharnierhälfte 1 konzentrische, jedoch Muttersteckerteile bildende Durchzüge 9 ausgebildet. Bei dem in der Figur 1 gezeigten Ausführungsbeispie I weisen die Durchzüge 8 einen im Wesentlichen dem Innendurchmesser der Durchzüge 9 entsprechenden Außendurchmesser auf, derart, daß die beiden Scharnierhläften bei ineinandergesteckten Durchzügen 8 und 9 um die Scharnierachse 5 schwenkbar miteinander verbunden sind. Die wartungsfreie Lagerung ist bei dieser Ausführungsform durch zwischen die aufeinander aufliegenden Gewerbeteilbereiche 6 und 7 beider Scharnierhälften 1 und 2 eingefügte Beilagscheiben 10 aus einem wartungsfreien Lagermaterial gestaltet. Die das Vatersteckerteil bildenden Durchzüge 8 weisen eine größere axiale Länge auf als die das Muttersteckerteil bildenden Durchzüge 9 und sind im Bereich ihres freien, das Muttersteckerteil überragenden Ende mit einer umlaufenden Einschnürung 11 versehen, welche der Festlegung eines gegebenenfalls als Aushängesicherung vorzusehenden Sprengringes 12 zugeordnet ist.

Bei der in der Figur 2 dargestellten Ausführungsform ist bei im wesentlichen gleicher Ausbildung und Anordnung der Vater-und Muttersteckerteil bildenden Durchzüge 8 und 9 vorgesehen, daß der das Muttersteckerteil bildende Durchzug 9 im Bereich seines freien Endes vermittels einer Absetzung 13 in seinem Durchmesser verringert ist. Die wartungsfreie Lagerung ist bei dieser Ausführungsform durch Kragenbuchsen 14 aus einem wartungsfreien Lagermaterial gestaltet, wobei die Kragenbuchsen 14 über ihre Kragen 15 zwischen die aufeinander aufliegenden Gewerbeteilbereiche 6 und 7 der beiden Scharnierhälften 1 und eingreifen, während sie mit ihrem Buchsenteil 16 in den einen größeren Innendurchmesser aufweisenden oberen Längenabschnitten 17 der das Muttersteckerteil bildenden Durchzüge 9 aufgenommen sind. Die das Vatersteckerteil bildenden Durchzüge 8 weisen hierbei einen auch gegenüber dem Innendurchmesser des verengten Bereiches der das Mutterstekkerteil bildenden Durchzüge 9 geringeren Durchmesser auf, derart, daß die Durchzüge 8 in radialer Richtung ausschließlich über die Kragenbuchsen 14 abgestützt sind und auch in diesem Bereich nicht mit den Durchzügen 9 in Berührung kommen. An ihren freien, die das Muttersteckerteil bildenden Durchzüge 9 üiberragenden Endbereichen sind die das Vatersteckerteil bildenden Durchzüge 8 mit einem aufgerollten Gewinde versehen, auf welches gegebenenfalls eine eine Aushängesicherung bildende Mutter 18 aufschraubbar ist.

Bei der in der Figur 3 dargestellten Ausführungsform ist bei ebenfalls im westhlichen gleicher Ausbildung und Anordnung der Vater- und Muttersteckerteil bildenden Durchzüge 8 und 9 vorgesehen, daß die wartungsfreie Lagerung durch Kragenbuchsen 24 aus einem wartungsfreien Lagermaterial gestaltet ist, wobei die Kragenbuchsen 24 einerseits über ihre Kragen 25 zwischen die aufeinander aufliegenden Gewerbeteilbereiche 6 und 7 der beiden Scharnierhälften 1 und eingreifen, mit ihrem Buchsenteil 26 die das Muttersteckerteil bildenden Durchzüge 9 über dessen Länge hin auskleiden und mit unteren Kragen 27 das freie Stirnende der das Muttersteckerteil bildenden Durchzüge 9 übergreifen, wobei die unteren Kragen entweder aufgesetzt oder durch nach außen gerichtetes Umbiegen des Buchsenteiles 26 gebildet sein können.

## Patentansprüche

1. Scharnierstiftloses wartungsfrei gelagertes und aus Blechmaterialzuschnitten gefertigtes Kraftwagentürscharnier, bestehend aus zwei über Scharnierlappen (3, 4) an je einem der beiden Türanordnungsteile befestigbaren und mit ihren Gewerbebereichen ineinandergreifenden Scharnierhälften (1 und 2), die beide jeweils aus einem Blechmaterialzuschnitt geformt sind und beide jeweils in ihrem Gewerbebereich zwei senkrecht zur Scharnierachse (5) gerichtete Gewerbeteilbereiche (6, 7) aufweisen, und bei dem die beiden Scharnierhälften (1 und 2) über ihre bei eingebautem Kraftwagentürscharnier wechselseitig einander zugeordneten, zueinander parallelen, wie obengenannt senkrecht zur Scharnierachse gerichteten Gewerbeteilbereiche (6, 7) sowie unter Zwischenschaltung von Lagerbuchsen (10 bzw. 14) oder Scheiben aus einem wartungsfreien Lagermaterial um eine Scharnierachse (5) schwenkbar aneinander gelagert sind, dadurch gekennzeichnet, daß an den genannten zueinander parallelen Gewerbeteilbereichen (6 und 7) jeder der beiden Scharnierhälften (1 und 2) zueinander und zur Scharnierachse (5) konzentrische Durchzüge (8 bzw.9) angeordnet sind, und daß die Durchzüge (8,9) von der einen (1) zur anderen Scharnierhälfte (2) unterschiedliche Durchmesser aufweisen, derart, daß die Durchzüge (8,9) beider Scharnierhälften (1 und 2) zur Bildung der Scharnierverbindung nach Art von Vater-und Muttersteckerteil ineinandersteckbar sind.

2. Kraftwagentürscharnier nach Anspruch 1, dadurch gekennzeichnet, daß der Außendurchmesser der das Vatersteckerteil bildenden Durchzüge (8) der einen Scharnierhälfte (1) wenigstens annähernd dem Innendurchmesser der das Muttersteckerteil bildenden Durchzüge (9) der anderen Scharnierhälfte (2) entspricht.

3. Kraftwagentürscharnier nach Anspruch 1 und 2, dadurch gekennzeichnet, daß die Gewerbeteilbereiche (6 und 7) beider Scharnierhälften (1 und 2) vermittels Beilagscheiben (10) aus einem wartungsfreien Lagermaterial aufeinander aufliegen.

4. Kraftwagentürscharnier nach Anspruch 1, dadurch gekennzeichnet, daß der Außendurchmesser der das Vatersteckerteil bildenden Durchzüge (8) der einen Scharnierhälfte (1) um einen eine Berührungsfreiheit gewährleistenden Betrag kleiner ist als der Innendurchmesser der das Mutterstekkerteil bildenden Durchzüge (9) der anderen Scharnierhälfte (2)*.*

5. Kraftwagentürscharnier nach Anspruch 1 und 4, dadurch gekennzeichnet, daß die den größeren Innendurchmesser aufweisenden, das Muttersteckerteil bildenden Durchzüge (9) der anderen Scharnierhälfte (2) mit einer einen erweiterten Bereich gegen eine verengten Bereich abgrenzenden Absetzung (13) versehen sind.

6. Kraftwagentürscharnier nach Anspruch 4 und 5, dadurch gekennzeichnet, daß in den erweiterten Bereich der das Muttersteckerteil bildenden Durchzüge (9) als Kragenbuchsen (14) ausgebildete Lagerbuchsen aus einem wartungsfreien Lagermaterial eingesetzt sind.

7. Kraftwagentürscharnier nach Anspruch 4 bis 6, dadurch gekennzeichnet, daß der Innendurchmesser des verengten Bereiches der das Muttersteckerteil bildenden Durchzüge (9) einen freigängigen Durchgang der das Vatersteckerteil bildenden Durchzüge (8) der anderen Scharnierhälfte (1) zuläßt.

8. Kraftwagentürscharnier nach einem oder mehreren der voraufgehenden Ansprüche 1 bis 7, dadurch gekennzeichnet, daß die das Vatersteckerteil bildenden Durchzüge (8) der einen Scharnierhälfte (1) eine größere axiale Länge aufweisen als die das Muttersteckerteil bildenden Durchzüge (9) der anderen Scharnierhälfte (2) und im Bereich ihres freien Endes mit Mitteln zur Anbringung eines Sicherungselementes versehen sind.

9. Kraftwagentürscharnier nach einem oder mehreren der voraufgehenden Ansprüche 1 bis 8, dadurch gekennzeichnet, daß die Mittel zur Anbringung eines Sicherungselementes (12) durch eine umlaufende Einschnürung (12) gebildet sind.

10. Kraftwagentürscharnier nach einem oder mehreren der voraufgehenden Ansprüche 1 bis 8, dadurch gekennzeichnet, daß die Mit-tel zur Anbringung eines Sicherungselementes durch ein aufge-rolltes Gewinde gebildet sind.

11. Kraftwagentürscharnier nach einem oder mehreren der voraufgehenden Ansprüche 1 bis 8, dadurch gekennzeichnet, daß die das Vatersteckerteil bildenden Durchzüge (8) der einen Scharnierhälfte (1) eine größere axiale Länge aufweisen als die das Muttersteckerteil bildenden Durchzüge (9) der anderen Scharnierhälfte (2) und im Bereich ihres freien Endes als Hohlniet ausgebildet sind.

12. Kraftwagentürscharnier nach einem oder mehreren der voraufgehenden Ansprüche 1 bis 11, dadurch gekennzeichnet, daß die Durchzüge (8 und 9) bezüglich beider Gewerbeteilbereiche (6 und 7) beider Scharnierhälften (1 und 2) gleichsinnig ausgerichtet aus-gebildet sind.

13. Kraftwagentürscharnier nach einem oder mehreren der voraufgehenden Ansprüche 1 bis 11, dadurch gekennzeichnet, daß die Durchzüge (8 und 9) bezüglich der beiden Gewerbeteilbereiche (6 und 7) beider Scharnierhälften (1 und 2) gegensinnig ausgerichtet ausgebildet sind.

## Claims

1. A pinlessly maintenance-free mounted motor vehicle door hinge made from sheet metal blanks, consisting oftwo hinge halves (1 and 2) adapted to be fixed by hinge lugs (3, 4), one on each of the two parts ofthe door arrangement, and having their joint parts inter-engaging, both hinge halves being respectively formed from a sheet metal blank and each of the two halves having in its joint area two partial joint areas (6, 7) directed at right-angles to the hinge axis (5) and in which the two hinge halves (1 and 2) are mounted on each other to pivot about a hinge axis (5) via their mutually parallel partial joint areas (6, 7) which, as mentioned above, are directed at right-angles to the hinge axis and which are associated with each other alternately when the motor vehicle door hinge is installed, said pivoting action taking place through interposed bearing bushes (10 or 14) or washers of a maintenance-free bearing material, characterised in that there are on the said mutually parallel partial joint areas (6 and 7) on each of the two hinge halves (1 and 2) passages (8, 9) which are concentric with each other and with the hinge axis (5) and in that the passages (8, 9) differ in diameter from one hinge half (1) to the other hinge half (2) so that the passages (8, 9) in the two hinge halves (1 and 2) can be fitted into each other to form the hinge joint in the manner of a male and female push-in part.

2. A motor vehicle door hinge according to claim 1, characterised in that the outside diameter of the passages forming the male part of the push-in joint and in one hinge half (1) corresponds at least approximately to the inside diameter of the passages (9) of the other hinge half (2) and which form the female part of the push-in joint.

3. A motor vehicle door hinge according to claim 1 and 2, characterised in that the partial joint areas (6 and 7) of both hinge halves (1 and 2) rest on each other through shims (10) which consist of a maintenance-free bearing material.

4. A motor vehicle door hinge according to claim 1, characterised in that the outside diameter ofthe passages (8) in one hinge half (1) and which form the male part of the push-in part is smaller than the inside diameter of the passages (8) in the other hinge half (2) and which form the female part of the push-in part, by an amount which guarantees freedom of contact.

5. A motor vehicle door hinge according to claim 1 and 4, characterised in that the passages (9) in the other hinge half (2) and which form the female part of the push-in joint and which have the greater inside diameter are provided with a step (13) defining a widened zone in respect of a narrowed zone.

6. A motor vehicle door hinge according to claim 4 and 5, characterised in that in the widened zone ofthe passages (9) forming the female part of the push-in part there are inserted, constructed as collar bushes (14), bearing bushes which consist of a maintenance-free bearing material.

7. A motor vehicle door hinge according to claim 4 to 6, characterised in that the inside diameter of the narrowed portion of the passages (9) which form the female part of the push-in part allow a smooth throughway to the passages (8) in the other hinge half (1) and which form the male part of the push-in part.

8. A motor vehicle door hinge according to one or more of the preceding claims 1 to 7, characterised in that the passages (8) in one hinge half (1) which form the male part of the push-in part have a greater axial length than the passages (9) in the other hinge half(2) which form the female part of the push-in part and in that they have in the region of their free end means for fitting a securing element.

9. A motor vehicle door hinge according to one or more of the preceding claims 1 to 8, characterised in that the means of fitting a securing element (12) are formed by an encircling constriction (12).

10. A motor vehicle door hinge according to one or more of the preceding claims 1 to 8, characterised in that the means of fitting a securing element are formed by a rolled-on screw thread.

11. A motor vehicle door hinge according to one or more of the preceding claims 1 to 8, characterised in that the passages (8) in one hinge half (1) and which form the male part of the push-in part have a greater axial length than the passages (9) in the other hinge half (2) and which form the female part of the push-in part and are constructed as a hollow rivet in the region of their free end.

12. A motor vehicle door hinge according to one or more of the preceding claims 1 to 11, characterised in that the passages (8 and 9) are constructed to be directed in the same direction in respect of both partial joint areas (6 and 7) of both hinge halves (1 and 2).

13. A motor vehicle door hinge according to one or more of the preceding claims 1 to 11, characterised in that the passages (8 and 9) in respect of both partial joint areas (6 and 7) of both hinge halves (1 and 2) are constructed to point in opposite directions.

## Revendications

1. Charnière de porte sans cheville de charnière et sans entretien pour véhicules automobiles, fabriquée à partir de segments de tôles, composée de deux moitiés de charnière (1), (2) pouvant être fixées chacune par l'intermédiaire de pattes (3), (4) sur les parties de la porte, s'engageant l'une dans l'autre par l'intermé-diaire de leurs parties de travail, formées à partir de segments de tôle, où la partie de travail de chacune des moitiés de charnière (1), (2) comporte deux zones (6), (7) perpendiculaires à l'axe de la charnière (5) et où les deux moitiés de charnière (1), (2) sont assemblées en pouvant pivoter autour de l'axe de la charnière (5), par l'intermédiaire des zones (6), (7) de leur partie de travail, parallèles les unes aux autres, perpendiculaires à l'axe de la charnière et disposées alternativement après montage de la charnière de porte, et, par l'intermédiaire de coussinets (10), (14) ou de rondelles en matériau ne nécessitant pas d'entretien, *caractérisée en* ce *que* lesdites zones (6), (7) des parties de travail, parallèles entre elles, de chacune des moitiés de charnière (1), (2) comportent des soyages (8), (9) concentriques entre eux et à l'axe de la charnière (5), les soyages (8) de la moitié de charnière (1) présentant un diamètre différent de celui des soyages (9) de l'autre moitié de charnière (2) de sorte que lesdits soyages (8), (9) des deux moitiés de charnière (1), (2) peuvent être engagés les uns dans les autres à la manière d'une fiche mâle et d'une fiche femelle.

2. Charnière de porte selon la revendication 1 *caractérisée en ce que* le diamètre extérieur du soyage (8) de la moitié de charnière (1) constituant la fiche mâle correspond au moins approximativement au diamètre intérieur du soyage (9) de l'autre moitié de charnière (2) constituant la fiche femelle.

3. Charnière de porte selon les revendications 1 et 2 *caractérisée en ce que* les zones (6), (7) des parties de travail des deux moitiés de charnière (1), (2) sont disposées l'une sur l'autre par l'intermédiaire de rondelles de calage (10) en matériau ne nécessitant pas d'entretien.

4. Charnière de porte selon la revendication 1 *caractérisée en ce que* le diamètre extérieur du soyage (8) de la moitié de charnière (1) constituant la fiche mâle est plus petit, d'un montant assurant la liberté de mouvement, que le diamètre intérieur du soyage (9) de l'autre moitié de charnière (2) constituant la fiche femelle.

5. Charnière de porte selon les revendications 1 et 4 *caractérisée en ce que* les soyages (9) à plus grand diamètre intérieur, constituant la fiche femelle, de la moitié de charnière (2), sont pourvus d'un décrochement (13) délimitant un espace agrandi par rapport à un espace plus petit.

6. Charnière de porte selon les revendications 4 et 5 *caractérisée en ce que* des coussinets (14) en forme de coussinets à collet en matériau ne nécessitant pas d'entretien sont engagés dans la zone élargie des soyages (9) constituant les fiches femelles.

7. Charnière de porte selon les revendications 4 à 6 *caractérisée en ce que* le diamètre intérieur de la zone rétrécie des soyages (9) constituant les fiches femelles permet le passage libre des soyages (8) constituant les fiches mâles de l'autre moitié de charnière (1).

8. Charnière de porte selon l'une ou plusieurs des revendications 1 à 7 caracté*risée en ce que* les soyages (8) constituant les fiches mâles de la moitié de charnière (1) présentent une longueur axiale plus grande que les soyages (9) constituant les fiches femelles de l'autre moitié de charnière (2) et sont pourvus dans la zone de leur extrémité libre de moyens permettant la mise en place d'un élément de sécurité.

9. Charnière de porte selon l'une ou plusieurs des revendications 1 à 8 *caractérisée en ce que* les moyens pour la mise en place d'un élément de sécurité (12) sont constitués par un évidement (11) continu sur tout le pourtour.

10. Charnière de porte selon l'une ou plusieurs des revendications 1 à 8 *caractérisée en ce que* les moyens pour la mise en place d'un élément de sécurité sont constitués par un filet laminé.

11. Charnière de porte selon l'une ou plusieurs des revendications 1 à 8 *caractérisée en ce que* les soyages (8) constituant les fiches mâles de la moitié de charnière (1) présentent une longueur axiale plus grande que les soyages (9) constituant les fiches femelles de l'autre moitié de charnière (2) et comportent une extrémité libre en forme de rivet tubulaire.

12. Charnière de porte selon l'une ou plusieurs des revendications 1 à 11 *caractérisée en ce que* les soyages (8), (9) sont orientés dans le même sens par référence aux deux zones (6), (7) des parties de travail des deux moitiés de charnière (1), (2).

13. Charnière de porte selon l'une ou plusieurs des revendications 1 à 11 *caractérisée en ce que* les soyages (8), (9) sont orientés en sens opposé par référence aux deux zones (6), (7) des parties de travail des deux moitiés de charnière (1), (2).
